# EUROPÄISCHE PATENTSCHRIFT

(11) **EP 2 268 902 B1**
(45) Veröffentlichungstag und Bekanntmachung des Hinweises auf die Patenterteilung: **10.07.2013**
(21) Anmeldenummer: 09733098.9
(22) Anmeldetag: 17.04.2009
(51) Int. Cl.: F01D 25/16, F01D 9/04, F01D 9/06

(54) **STREBE FÜR EIN TURBINENZWISCHENGEHÄUSE UND TURBINENZWISCHENGEHÄUSE**
STRUT FOR AN INTERMEDIATE TURBINE HOUSING AND INTERMEDIATE TURBINE HOUSING
ENTRETOISE POUR CARTER INTERMÉDIAIRE DE TURBINE ET CARTER INTERMÉDIAIRE DE TURBINE

(30) Priorität: 17.04.2008 DE 102008019156
(43) Veröffentlichungstag der Anmeldung: 05.01.2011
(73) Patentinhaber: MTU Aero Engines GmbH, 80995 München (DE)
(72) Erfinder: BÖCK, Alexander, 82288 Kottgeisering (DE)
(86) Internationale Anmeldenummer: PCT/DE2009/000527
(87) Internationale Veröffentlichungsnummer: WO 2009/127203

(56) Entgegenhaltungen:
- EP-A- 0 550 126
- EP-A1- 2 058 476
- GB-A- 2 226 086
- US-A- 5 292 227

## Beschreibung

Die vorliegende Erfindung betrifft eine Strebe für ein Turbinenzwischengehäuse einer Strömungsmaschine mit einem ersten Ende zur Anordnung an einer Innenstruktur des Turbinenzwischengehäuses und einem dem ersten Ende gegenüberliegenden zweiten Ende zur Befestigung der Strebe an einem Gehäuse oder einer inneren Begrenzungswand des Turbinenzwischengehäuses, gemäß dem Oberbegriff des Patentanspruchs 1. Die Erfindung betrifft weiterhin ein Turbinenzwischengehäuse für eine Strömungsmaschine, insbesondere eine Gasturbine.

Turbinenzwischengehäuse sind bei Strömungsmaschinen, insbesondere bei einer Turbine eines Flugtriebwerks, zwischen der Hochdruckturbine und der Niederdruckturbine angeordnet. Das Turbinenzwischengehäuse (auch "Turbine Center Frame", TCF) ist ein Strukturbauteil und hat die Funktion, einen Strömungskanal zwischen der Hochdruckturbine und der Niederdruckturbine auszubilden und die Lagerkammer zumindest des Hochdruckrotors mit dem Gehäuse strukturell zu verbinden. Des Weiteren dient das Turbinenzwischengehäuse zur Verteilung von Kühlluftströmen für die Niederdruckturbine. Dabei kreuzen profilierte Streben, welche eine Lagerkammer für den Turbinenrotor halten, den Gaskanal. Deshalb werden diese Streben mit Leitschaufel-ähnlichen Bauteilen verkleidet. Dabei hat es sich als kostengünstig erwiesen, die Streben zusammen mit der Lagerkammer beziehungsweise der Innenstruktur des Turbinenzwischengebäuses integral zu gießen. In diesem Fall müssen aber die Strebenverkleidungen radial von außen über die Streben montierbar sein. Da aber die freien Strebenenden an ein Gehäuse oder eine innere Begrenzungswand des Turbinenzwischengehäuses montiert werden, besitzen diese in diesem Bereich üblicherweise eine Verdickung oder einen Flansch, der bei dieser Montageart die Breite der Strebenverkleidung definiert. Nachteiligerweise können daher bei derartigen Streben nur Strebenverkleidungen verwendet werden, die entsprechend breit und nicht strömungsoptimiert ausgebildet sind. Dies verringert allerdings den Wirkungsgrad der Gasturbine, da relativ hohe Strömungsverluste auftreten. Um dies zu vermeiden, wird bei anderen bekannten Turbinenzwischengehäusen auf eine einstückige Ausbildung der Streben mit der Innenstruktur, d. h. zum Beispiel auf einen integral gegossenen Lagerstern, verzichtet. Dadurch erhöhen sich jedoch wiederum die Kosten der Herstellung des Turbinenzwischengehäuses. Aus dem Dokument US-A- 5 292 227 ist eine Strebe für ein Turbinenzwischengehäuse bekannt, welche am zweiten Ende ein lösbares, flanschartiges Element mit Öffnungen zur Aufnahme bzw. Hindurchführung von Befestigungsmitteln aufweist.

Es ist daher Aufgabe der vorliegenden Erfindung, eine konstruktiv weiter verbesserte bzw. vereinfachte, gattungsgemäße Strebe für ein Turbinenzwischengehäuse bereitzustellen, die eine einfache Verkleidung mit einer strömungsoptimierten und schlank ausgebildeten Strebenverkleidung ermöglicht.

Es ist weiterhin Aufgabe der vorliegenden Erfindung, ein gattungsgemäßes Turbinenzwischengehäuse mit einem im Vergleich zu bekannten Turbinenzwischengehäusen höheren Wirkungsgrad und verbesserter Konstruktion bereitzustellen.

Gelöst werden diese Aufgaben durch eine Strebe und ein Turbinenzwischengehäuse gemäß den Merkmalen des unabhängigen Anspruchs 1.

Vorteilhafte Ausgestaltungen der Erfindung sind in den jeweiligen Unteransprüchen beschrieben.

Eine gattungsgemäße Strebe für ein Turbinenzwischengehäuse einer Strömungsmaschine, insbesondere für eine Gasturbine, umfasst ein erstes Ende zur Anordnung an einer Innenstruktur des Turbinenzwischengehäuses und ein dem ersten Ende gegenüberliegendes zweites Ende zur Befestigung der Strebe an einem Gehäuse oder einer inneren Begrenzungswand des Turbinenzwischengehäuses, wobei an dem zweiten Ende mindestens ein flanschartige Element mit mindestens einer ersten Öffnung zur Aufnahme oder Hindurchführung eines Befestigungsmittels lösbar angeordnet ist. Durch die lösbare Anordnung des flanschartigen Elements ist es möglich, zunächst eine strömungsoptimierte Strebenverkleidung radial von außen über die Strebe zu schieben und erst anschließend das flanschartige Element an dem zweiten Ende anzuordnen und die Strebe mittels des flanschartigen Elements an dem Gehäuse oder der inneren Begrenzungswand des Turbinenzwischengehäuses zu befestigen. Durch die Möglichkeit der Montage von schlankeren, strömungsoptimierten Strebenverkleidungen werden die Strömungsverluste innerhalb des Turbinenzwischengehäuses signifikant reduziert, wodurch sich wiederum ein höherer Wirkungsgrad der Strömungsmaschine ergibt. Des Weiteren ist es dabei möglich, dass die erfindungsgemäße Strebe als Teil eines integral gegossenen Lagersterns, dessen Herstellung kostengünstig zu realisieren ist, verwendet wird. Erfindungsgemäß weist die Strebe im Bereich des zweiten Endes mindestens eine Nut oder Ausnehmung auf, in die ein entsprechender Vorsprung des flanschartigen Elements eingreifen kann. Dadurch ist eine einfache Montage des flanschartigen Elements an der Strebe im Bereich des zweiten Endes der Strebe möglich.

Weiterhin weist die Strebe erfindungsgemäß am zweiten Ende mindestens einen zusätzlichen umlaufenden oder nicht-umlaufenden Flansch auf. Durch den Flansch vergrößert sie die Auflagefläche zwischen der Strebe beziehungsweise dem zweiten Ende der Strebe und dem damit zu verbindenden Gehäuse oder der damit zu verbindenden inneren Begrenzungswand des Turbinenzwischengehäuses. Das flanschartige Element setzt dabei an dem Flansch der Strebe an.

Erfindungsgemäß weist die Strebe am zweiten Ende mindestens eine zweite Öffnung zur Aufnahme oder Hindurchführung eines Befestigungsmittels auf. Dabei ist die mindestens eine zweite Öffnung in dem mindestens einen Flansch ausgebildet. Durch die Ausbildung einer zweiten Öffnung ergibt sich nach der Befestigung der Strebe an dem Gehäuse oder der inneren Begrenzungswand des Turbinenzwischengehäuses eine feste und innige Verbindung zwischen diesen Elementen. Es ist auch denkbar, dass diese Verbindung nicht nur mit zwei Befestigungsmitteln, sondern mit noch mehr Befestigungsmitteln erfolgt.

Üblicherweise ist das Befestigungsmittel eine Schraube.

In einer weiteren vorteilhaften Ausgestaltung der Erfindung sind im Flansch am zweiten Ende der Strebe und dem flanschartigen Element korrespondierende Öffnungen zur Aufnahme eines Spannstiftes ausgebildet. Der Spannstift dient dabei vorteilhafterweise zum Halten des flanschartigen Elements an der Strebe während der Befestigung, insbesondere Verschraubung an dem Gehäuse oder der inneren Begrenzungswand des Turbinenzwischengehäuses.

In einer weiteren vorteilhaften Ausgestaltung der Erfindung ist die Strebe mit der Innenstruktur des Turbinenzwischengehäuses einstückig ausgebildet. Zudem ist die Strebe zumindest teilweise von einer Strebenverkleidung umgeben, wobei die Strebenverkleidung strömungsoptimiert ausgebildet ist. Zudem kann die Strebenverkleidung aus einem hitzebeständigen Material bestehen.

Ein erfindungsgemäßes Turbinenzwischengehäuse für eine Strömungsmaschine, insbesondere eine Gasturbine, umfasst mehrere an einer Innenstruktur radial angeordnete Streben zur Verbindung mit einem Gehäuse oder einer inneren Begrenzungswand des Turbinenzwischengehäuses, wobei die Streben wie im Vorhergehenden beschrieben ausgebildet sind. Die Strömungsmaschine kann dabei eine Gasturbine eines Flugtriebwerks sein. Das erfindungsgemäße Turbinenzwischengehäuse weist einen im Vergleich zu bekannten Turbinenzwischengehäusen höheren Wirkungsgrad auf, da die verwendeten Streben mit strömungsoptimierten Strebenverkleidungen versehen sind. Durch die schlanken und strömungsoptimierten Strebenverkleidungen werden Strömungsverluste reduziert und somit ein höherer Wirkungsgrad der Gasturbine, insbesondere des Flugtriebwerks, möglich.

Weitere Vorteile, Merkmale und Einzelheiten der Erfindung ergeben sich aus der nachfolgenden Beschreibung zweier zeichnerisch dargestellter Ausführungsbeispiele. Es zeigen
- Figur 1: eine schematische Darstellung einer erfindungsgemäßen Strebe für ein Turbinenzwischengehäuse gemäß einer ersten Ausführungsform; und
- Figur 2: eine schematische Darstellung einer erfindungsgemäßen Strebe für ein Turbinenzwischengehäuse gemäß einer zweiten Ausführungsform.

Figur 1 zeigt eine schematische Darstellung einer Strebe 10 für ein Turbinenzwischengehäuse einer Strömungsmaschine, insbesondere einer Gasturbine für ein Flugtriebwerk. Die Strebe 10 ist dabei mit einer Innenstruktur des Turbinenzwischengehäuses einstückig ausgebildet (nicht dargestellt). Insbesondere bilden mehrere Streben 10 zusammen mit der Innenstruktur einen so genannten integral gegossenen Lagerstern. Der Lagerstern dient dabei zur Lagerung von Wellen beziehungsweise Rotoren einer Gasturbine. In der Figur 1 ist in einem oberen Bereich die Strebe 10 in einer Aufsicht und in einem unteren Bereich in einer entsprechenden Schnittdarstellung gezeigt. Dabei wird deutlich, dass die Strebe 10 profiliert ausgebildet ist. Des Weiteren erkennt man, dass die Strebe 10 ein erstes Ende zur Anordnung an der Innenstruktur des Turbinenzwischengehäuses (nicht dargestellt) und ein dem ersten Ende gegenüberliegendes zweites Ende 12 zur Befestigung der Strebe 10 an einem Gehäuse 42 (vergleiche Figur 2) oder einer inneren Begrenzungswand des Turbinenzwischengehäuses aufweist. An dem zweiten Ende 12 ist dabei ein flanschartiges Element 14 mit einer ersten Öffnung 18 zur Aufnahme eines Befestigungsmittels, insbesondere einer Schraube (nicht dargestellt), lösbar angeordnet.

Das flanschartige Element 14 ist in dem dargestellten Ausführungsbeispiel länglich ausgebildet, wobei das Maximum der Längserstreckung entlang der Längsachse der Strebe 10 verläuft. Das flanschartige Element 14 weist dabei einen Vorsprung 34 auf, der in eine an der Strebe 10 ausgebildete Nut 32 eingreift. An dem dem Vorsprung 34 gegenüberliegenden Ende weist das flanschartige Element 14 zudem eine Schulter 36 auf, die an einer Abstützfläche 38 eines Flansches 16 der Strebe 10 abgestützt ist. Der Flansch 16 ist in dem dargestellten Ausführungsbeispiel am zweiten Ende 12 der Strebe 10 teilweise umlaufend ausgebildet.

Des Weiteren erkennt man, dass in dem dem flanschartigen Element 14 beziehungsweise der ersten Öffnung 18 gegenüberliegenden Ende der Strebe 10 eine zweite Öffnung 22 zur Aufnahme eines zweiten Befestigungsmittels ausgebildet ist. Dabei weisen sowohl die erste Öffnung 18 wie auch die zweite Öffnung 22 jeweils ein Innengewinde 20, 24 zur Einführung und Befestigung einer Schraube mit einem entsprechenden Außengewinde auf. Die zweite Öffnung 22 ist dabei im Flansch 16 ausgebildet.

Des Weiteren sind im Flansch 16 und dem flanschartigen Element 14 korrespondierende Öffnungen 26, 28 zur Aufnahme eines Spannstiftes 30 ausgebildet. Dadurch ist eine einfache und sichere Befestigung des flanschartigen Elementes 14 an der Strebe 10 im Bereich des zweiten Endes 12 möglich. Vor einer Befestigung des flanschartigen Elements 14 an der Strebe 10 wird über die Strebe 10 von außen eine strömungsoptimierte, schlanke Strebenverkleidung geschoben. Anschließend wird das flanschartige Element 14 mithilfe des Spannstiftes 30 an der Strebe 10 befestigt, so dass in einem weiteren Schritt die Verschraubung des zweiten Endes 12 der Strebe 10 mit dem Gehäuse 42 erfolgen kann.

Des Weiteren erkennt man, dass die Strebe 10 hohlförmig ausgebildet ist und einen Gaskanal 40 aufweist.

Figur 2 zeigt eine schematische Darstellung einer Strebe 10 gemäß einem zweiten Ausführungsbeispiel. Auch in Figur 2 ist in dem oberen Bereich eine Aufsicht auf die Strebe 10 und in einem unteren Bereich eine entsprechende Schnittzeichnung der Strebe 10 dargestellt Die Strebe 10 gemäß der zweiten Ausführungsform weist grundsätzlich einen mit der Strebe 10 gemäß der in Figur 1 beschriebenen ersten Ausführungsform vergleichbaren Aufbau auf. Gleiche Bezugszeichen in den Figuren 1 und 2 bezeichnen daher jeweils gleiche Elemente der Streben 10. Im Gegensatz zu dem in Figur 1 dargestellten Ausführungsbeispiel ist hier jedoch das flanschartige Element 14 nicht in seiner Längsrichtung ungefähr parallel zur Längsachse der Strebe 10 angeordnet. Vielmehr verläuft die Längsachse des ebenfalls länglich ausgebildeten flanschartigen Elements 14 ungefähr senkrecht zur Längsachse der Strebe 10. Man erkennt, dass an dem der Strebe 10 abgewandten Ende des flanschartigen Elements 14 eine Stützfläche 44 zur Abstützung des Gehäuses 42 ausgebildet ist. An dem der Stützfläche 44 gegenüberliegenden Ende weist das flanschartige Element 14 wiederum einen Vorsprung 34 auf, der in eine entsprechende Nut beziehungsweise Ausnehmung 32 im Bereich des zweiten Endes 12 der Strebe 10 eingreift. Dabei sind die Ausnehmung 32 und der Vorsprung 34 derart ausgebildet, dass sich parallele Flächen ausbilden, die ein Verdrehen des flanschartigen Elements 14 relativ zur Strebe 10 während der Montage verhindern.

Das flanschartige Element 14 wird wiederum mittels eines Spannstifts 30 an der Strebe 10 gehalten. Zur Aufnahme und Lagerung des Spannstifts 30 weist der Flansch 16 des zweiten Endes 12 der Strebe 10 wiederum eine Öffnung 26 auf, die mit einer Öffnung 28 in dem flanschartigen Element 14 korrespondiert. Die Öffnung 28 ist in dem dargestellten Ausführungsbeispiel dabei in dem Vorsprung 34 ausgebildet. Die Öffnung 26 erstreckt sich auf beiden Seiten der die Ausnehmung 32 umgebenden Wände des Flansches 16.

Zur Befestigung des Gehäuses 42 an der Strebe 10 weist das Gehäuse 42 ebenfalls zwei Öffnungen 46, 48 auf, die mit der ersten Öffnung 20 und der zweiten Öffnung 22 des flanschartigen Elements 14 beziehungsweise des Flansches 16 korrespondieren. Die Verbindung des Gehäuses 42 mit der Strebe 10 erfolgt dabei mittels einer Schraubverbindung. Vor dieser Verbindung wird wiederum die Strebe 10 mit einer entsprechenden Strebenverkleidung, die strömungsoptimiert ausgebildet ist, versehen, wie dies bereits mit dem in Figur 1 vorgestellten Ausführungsbeispiel beschrieben worden ist. Auch die in Figur 2 dargestellte Strebe 10 ist einstückig mit einer Innenstruktur des Turbinenzwischengehäuses ausgebildet (nicht dargestellt).

## Patentansprüche

1. Strebe für ein Turbinenzwischengehäuse einer Strömungsmaschine mit einem ersten Ende zur Anordnung an einer Innenstruktur des Turbinenzwischengehäuses und einem dem ersten Ende gegenüberliegenden zweiten Ende (12) zur Befestigung der Strebe (10) an einem Gehäuse (42) oder einer inneren Begrenzungswand des Turbinenzwischengehäuses, wobei an dem zweiten Ende (12) mindestens ein flanschartiges Element (14) mit mindestens einer ersten Öffnung (18) zur Aufnahme oder Hindurchführung eines Befestigungsmittels lösbar angeordnet ist, wobei die Strebe (10) im Bereich des zweiten Endes (12) mindestens eine Nut oder Ausnehmung (32) aufweist, in die ein entsprechender Vorsprung (34) des mindestens einen flanschartigen Elements (14) eingreift, und wobei am zweiten Ende (12) mindestens ein umlaufender oder nicht-umlaufender Flansch (16) ausgebildet ist, **dadurch gekennzeichnet, dass** die Strebe (10) am zweiten Ende (12) mindestens eine zweite Öffnung (22) zur Aufnahme oder Hindurchführung eines Befestigungsmittels aufweist, und dass die mindestens eine zweite Öffnung (22) in dem mindestens einen Flansch (16) aufsgebildet ist.

2. Strebe nach Anspruch 1, **dadurch gekennzeichnet, dass** der mindestens eine Flansch (16) mindestens eine Abstützfläche (38) zur Abstützung einer Schulter (36) des flanschartigen Elements (14) ausbildet,

3. Strebe nach Anspruch 1 oder 2, **dadurch gekennzeichnet, dass** das flanschartige Element (14) mindestens eine Stützfläche (44) zur Abstützung an dem Gehäuse (42) oder der inneren Begrenzungswand des Turbinenzwischengehäuses aufweist.

4. Strebe nach einem der Ansprüche 1 bis 3, **dadurch gekennzeichnet, dass** in dem windestens einen Flansch (16) und dem mindestens einen flanschartigen Element (14) korrespondierende Öffnungen (26, 28) zur Aufnahme mindestens eines Spannstiftes (30) ausgebildet sind.

5. Strebe nach einem der vorhergehenden Ansprüche, **dadurch gekennzeichnet, dass** das Befestigungsmittel eine Schraube ist.

6. Strebe nach einem der vorhergehenden Ansprüche, **dadurch gekennzeichnet, dass** die Strebe (10) mit der Innenstruktur des Turbinenzwischengehäuses einstückig ausgebildet ist.

7. Strebe nach einem der vorhergehenden Ansprüche, **dadurch gekennzeichnet, dass** die Strebe (10) zumindest teilweise von einer Strebenverkleidung umgeben ist.

8. Turbinenzwischengehäuse für eine Strömungsmaschine mit mehreren an einer Innenstruktur radial angeordneten Streben (10) zur Verbindung mit einem Gehäuse (42) oder einer inneren Begrenzungswand des Turbinenzwischengehäuses, **dadurch gekennzeichnet, dass** die Streben (10) nach einem der Ansprüche 1 bis 7 ausgebildet sind.

9. Turbinenzwischengehäuse nach Anspruch 8, **dadurch gekennzeichnet, dass** die Strömungsmaschine eine Gasturbine ist.

## Claims

1. A strut for a turbine centre frame of a jet engine having a first end for arrangement on an inner structure of the turbine centre frame and a second end (12) lying opposite the first end for securement of the strut (10) to a housing (42) or an inner boundary wall of the turbine centre frame, wherein detachably arranged at the second end (12) there is at least one flange-like element (14) having at least one first opening (18) for accommodating or guiding through a means of securement, wherein the strut (10) has in the region of the second end (12) at least one groove or recess (32) into which a corresponding projection (34) of the at least one flange-like element (14) engages, and wherein formed at the second end (12) there is at least one circumferential or non-circumferential flange (16), **characterised in that** the strut (10) has at the second end (12) at least one second opening (22) for accommodating or guiding through a means of securement, and **in that** the at least one second opening (22) is formed in the at least one flange (16).

2. A strut according to claim 1, **characterised in that** the at least one flange (16) forms at least one support surface (38) for support of a shoulder (36) of the flange-like element (14).

3. A strut according to claim 1 or 2, **characterised in that** the flange-like element (14) has at least one supporting surface (44) for support on the housing (42) or the inner boundary wall of the turbine centre frame.

4. A strut according to one of claims 1 to 3, **characterised in that** formed in the at least one flange (16) and the at least one flange-like element (14) there are corresponding openings (26, 28) for accommodation of at least one dowel pin (30).

5. A strut according to one of the preceding claims, **characterised in that** the means of securement is a screw.

6. A strut according to one of the preceding claims, **characterised in that** the strut (10) is formed in one piece with the inner structure of the turbine centre frame.

7. A strut according to one of the preceding claims, **characterised in that** the strut (10) is surrounded at least in part by a strut casing.

8. A turbine centre frame for a jet engine having a plurality of struts (10) that are arranged radially on an inner structure for connection to a housing (42) or an inner boundary wall of the turbine centre frame, **characterised in that** the struts (10) are formed according to one of claims 1 to 7.

9. A turbine centre frame according to claim 8, **characterised in that** the jet engine is a gas turbine.

## Revendications

1. Entretoise pour carter intermédiaire de turbine d'une turbomachine comportant une première extrémité prévue pour l'arrangement à une structure interne du carter intermédiaire de turbine et une deuxième extrémité (12), située en face de la première, pour fixer l'entretoise (10) sur un carter (42) ou une paroi de délimitation interne du carter intermédiaire de turbine, au moins un élément en forme de flasque (14), comportant une première ouverture (18) destinée à recevoir ou faire passer un moyen de fixation, étant placé de manière amovible sur la deuxième extrémité (12), l'entretoise (10) présentant, au niveau de la deuxième extrémité (12) au moins une rainure ou un évidement (32) dans laquelle ou lequel une saillir correspondante (34) de l'élément en forme de flasque (14) se met en prise, et un flasque périphérique ou non-périphérique (16) étant aménagé sur la deuxième extrémité (12),
**caractérisé en ce que**
l'entretoise (10) présente, sur la deuxième extrémité (12), au moins une deuxième ouverture (22) destinée à recevoir ou à faire passer un moyen de fixation et
la deuxième ouverture (22) est formée dans au moins un flasque (16).

2. Entretoise selon la revendication 1,
**caractérisée en ce qu'**
le flasque (16) forme au moins une surface d'appui (38) pour supporter un épaulement (36) de l'élément en forme de flasque (14).

3. Entretoise selon la revendication 1 ou la revendication 2,
**caractérisée en ce que**
l'élément en forme de flasque (14) présente au moins une surface d'appui (44) pour le support sur le carter (42) ou la paroi de délimitation interne du carter intermédiaire de turbine.

4. Entretoise selon l'une quelconque des revendications 1 à 3,
**caractérisée en ce que**
des ouvertures correspondantes (26, 28) destinées à recevoir au moins une goupille de serrage (30) est aménagée dans le flasque (16) et l'élément en forme de flasque (14).

5. Entretoise selon l'une quelconque des revendications précédentes,
**caractérisée en ce que**
le moyen de fixation est une vis.

6. Entretoise selon l'une quelconque des revendications précédentes,
**caractérisée en ce que**
l'entretoise (10) forme une seule pièce avec la structure interne du carter intermédiaire de turbine.

7. Entretoise selon l'une quelconque des revendications précédentes,
**caractérisée en ce que**
l'entretoise (10) est entourée, au moins en partie, par un habillage d'entretoise.

8. Carter intermédiaire de turbine pour une turbomachine comportant plusieurs entretoises (10) disposées radialement à une structure interne pour la liaison avec un carter (42) ou une paroi de délimitation interne du carter intermédiaire de turbine,
**caractérisé en ce que**
les entretoises (10) sont configurées selon l'une quelconque des revendications 1 à 7.

9. Carter intermédiaire de turbine selon la revendication 8,
**caractérisé en ce que**
la turbomachine est une turbine à gaz.
